# EUROPÄISCHE PATENTSCHRIFT

(11) **EP 0 707 438 B1**
(45) Veröffentlichungstag und Bekanntmachung des Hinweises auf die Patenterteilung: **29.09.1999**
(21) Anmeldenummer: 95116198.3
(22) Anmeldetag: 13.10.1995
(51) Int. Cl.: H05B 41/29, H05B 41/392

(54) **Vorschaltgerät für mindestens eine Gasentladungslampe**
Ballast for at least one discharge lamp
Ballast pour au moins une lampe à décharge

(30) Priorität: 13.10.1994 DE 4436705; 20.01.1995 DE 19501695
(43) Veröffentlichungstag der Anmeldung: 17.04.1996
(73) Patentinhaber: Tridonic Bauelemente GmbH, 6850 Dornbirn (AT)
(72) Erfinder: Luger, Siegfried, A-6850 Dornbirn (AT); Marinelli, Thomas, A-6922 Wolfurt (AT)
(74) Vertreter: Schmidt-Evers, Jürgen, Dipl.-Ing.

(56) Entgegenhaltungen:
- EP-A- 0 490 329
- EP-A- 0 589 081
- EP-A- 0 748 146
- WO-A-93/12631
- DE-C- 4 219 958
- DE-U- 29 514 817

## Beschreibung

Die Erfindung betrifft ein Vorschaltgerät für mindestens eine Gasentladungslampe gemäß dem Oberbegriff des Patentanspruches 1, und ein Verfahren zum Betreiben einer Gasentladungslampe mit einem derartigen Vorschaltgerät.

Üblicherweise werden heutzutage bei hochwertigen Vorschaltgeräten für Gasentladungslampen die Lampenelektroden vorgeheizt, bevor die Zündspannung zwischen diesen angelegt wird. Es hat sich gezeigt, daß durch diese Maßnahme die Lampenlebensdauer in erheblichem Maße verlängert wird.

Wie z.B. in der EP 0 594 880 A1 beschrieben, wird die Gasentladungslampe in der Regel an einem Serienschwingkreis betrieben, wobei der Schwingkreiskondensator in der Regel parallel zur Entladungsstrecke der Gasentladungslampe liegt. Die Elektroden der Lampe sind als Heizwendeln ausgebildet, durch die der Strom des Schwingkreises bei nicht gezündeter Lampe fließt. Im Vorheizbetrieb wird die Frequenz gegenüber der Resonanzfrequenz des Resonanzkreises so verändert, daß die über dem Resonanzkondensator und damit über der Gasentladungslampe liegende Spannung keine Zündung der Gasentladungslampe verursacht. Auf diese Weise fließt ein im wesentlichen konstanterer Strom durch die als Wendeln ausgeführten Lampenelektroden, so daß diese vorgeheizt werden. Nach Ablauf der Vorheizphase wird die Frequenz in die Nähe der Resonanzfrequenz des Resonanzkreises eingestellt, wodurch die Spannung über dem Resonanzkondensator sich so erhöht, daß die Gasentladungslampe zündet.

Bei hochwertigen Vorschaltgeräten ist es heutzutage üblich, auch einen Dimmbetrieb für die Gasentladungslampe vorzusehen. Es hat sich nunmehr gezeigt, daß bei starker Dimmung ein vorzeitiges Altern der Gasentladungslampe einsetzt. Aus diesem Grunde ist es erforderlich eine Anordnung vorzusehen, bei der die Elektroden der Gasentladungslampe auch im gezündeten Betrieb beheizbar sind. Insbesondere ist es vorteilhaft, die Beheizung der Elektroden in Abhängigkeit vom Dimmgrad einzustellen, d.h. je stärker die Lampe gedimmt ist - also umso dunkler sie ist - desto stärker muß sie beheizt werden.

Hierfür ist aus der EP 0 589 081 A1 eine geeignete Schaltungsanordnung beschrieben. Diese weist im Resonanzkreis die Primärwicklung eines Heiztransformators auf, dessen Sekundärwicklungen parallel zu den Anschlüssen der Heizwendeln angeschlossen sind. Auf diese Weise ist es möglich auch im gezündeten Betrieb die Heizwendeln mit Energie zu versorgen. Des weiteren ist parallel zur Primärwicklung des Heiztransformators ein steuerbarer Schalter vorgesehen, der bei Bedarf die Primärwicklung überbrückt und somit gleichzeitig das Beheizen der Heizwendeln unterbindet.

Diese Anordnung weist jedoch den Nachteil auf, daß durch das Vorsehen der Primärwicklung des Heiztransformators im Serienresonanzkreis dieser zumindest solange wie ein Beheizen der Wendeln erforderlich ist, d.h. der zur Primärwicklung parallel geschaltete Schalter geöffnet ist, den Resonanzkreis bedämpft. Dies führt zu einer Verstimmmung des Resonanzkreises, so daß ein sicheres Zünden und somit ein zuverlässiger Betrieb nicht mehr uneingeschränkt gewährleistet ist.

Eine weitere Schaltungsanordnung ist aus der WO 93 12631 A bekannt, die ein elektronisches Vorschaltgerät gemäß dem Oberbegriff des Anspruches 1 beschreibt. Dabei wird eine Lampe über einen Serienresonanzkreis mit einer Spule und einem Kondensator gezündet. Der Serienresonanzkreis ist an einen Mittelabgriff zwischen zwei alternierend geschalteten Schaltern eines Wechselrichters angeschlossen. Mit einer Lampenwendel ist ein über ein Relais ansteuerbarer Schalter gekoppelt, der in geschlossenem Zustand die Lampenelektroden kurzschließt. Zum Vorheizen der Lampenwendeln wird der Relaiskontakt geschlossen, so daß über die Spule des Serienresonanzkreises sowie die Elektrodenwendeln und den Schalter ein hochfrequenter Heizstrom fließt, der die Elektroden der Lampe aufheizt. Im Vorheizbetrieb ist der Kondensator des Serienresonanzkreises durch die kurzgeschlossenen Lampenelektroden der Lampe überbrückt und der Serienresonanzkreis ist stark gedämpft. Mit Aufheizung der Elektrodenwendeln wächst deren ohmscher Widerstand, so daß entsprechend der Spannungsabfall an den Elektroden sowie am Schalter ansteigt. Beim Überschreiten eines bestimmten Schwellenwertes wird der Schalter mit Hilfe des Relais geöffnet, wodurch der Heizkreis unterbrochen und ein Stromfluß über die Elektrodenwendeln verhindert wird. Da die Kapazität des Resonanzkreises nicht mehr durch den Heizkreis überbrückt wird, entfällt die Bedämpfung des Serienresonanzkreises, und die Lampe kann gezündet werden. Da auch bei dieser Anordnung zeitweise der Serienresonanzkreis bedämpft wird, treten ebenfalls die oben beschriebenen Probleme auf.

Der vorliegenden Erfindung liegt daher die Aufgabe zugrunde, ein Vorschaltgerät für mindestens eine Gasentladungslampe sowie ein Verfahren zum Betreiben einer Gasentladungslampe mit einem derartigen Vorschaltgerät zu schaffen, so daß stets ein zuverlässiger, die Lampe schonender Betrieb gewährleistet ist.

Diese Aufgabe wird durch ein Vorschaltgerät mit den Merkmalen des Anspruches 1 bzw. ein Verfahren mit den Merkmalen des Anspruches 14 oder 15 gelöst.

Mit der erfindungsgemäßen Schaltungsanordnung ist gewährleistet, daß der Serienresonanzkreis unbeeinflußt und somit ungedämpft arbeiten kann. Weiterhin ist es mittels des erfindungsgemäßen Verfahrens ermöglicht, in Abhängigkeit vom über den Wechselrichter bestimmten Dimmgrad der Gasentladungslampe die jeweils notwendige Heizspannung einzustellen. Zusätzlich ist es bei der Verwendung unterschiedlicher Lampen an ein und demselben Vorschaltgerät möglich, die für die jeweils gewählte Lampe notwendige Heizleistung zur Verfügung zu stellen, ohne dabei die Betriebsbedingungen der Lampe zu beeinflussen.

Weitere vorteilhafte Ausgestaltungen der Erfindung sind in den Unteransprüchen angegeben.

So ist es insbesondere für die Energiebilanz des erfindungsgemäßen Vorschaltgeräts vorteilhaft, daß der weitere Schalter so geschaltet ist, daß die Lampe nur dann mit Heizstrom versorgt wird, wenn diese aufgrund ihres Betriebszustandes beheizt werden muß. Somit wird nur soviel Energie wie unbedingt notwendig für das Beheizen der Lampe verbraucht.

Die Ansprüche 24 betreffen vorteilhaft Ausgestaltungen des erfindungsgemäßen Vorschaltgeräts.

Gemäß der Unteransprüche 5-8, sind Ausgestaltungen vorgesehen, die sicherstellen, daß die Steuerung des zusätzlichen Schalters unter Berücksichtigung der Ansteuerung des Wechselrichters möglichst einfach gehalten ist und gleichzeitig variabel bleibt, um die notwendige Heizleistung möglichst genau einstellen zu können.

Gemäß der Unteransprüche 9-13 sind Ausgestaltungen des Heizkreises angegeben, die den vorteilhaften Einsatz eines Heiztransformators verwenden und ebenfalls einen möglichst einfachen und sicheren Schaltungsaufbau gewährleisten.

Gemäß Unteranspruch 16 ist ein Betreiben der Gasentladungslampe innerhalb des zulässigen Betriebsbereiches für die Heizleistung gewährleistet.

Nachfolgend wird die Erfindung anhand von Ausführungsbeispielen unter Bezugnahme auf die Zeichnungen im einzelnen näher erläutert.

Es zeigen:
Fig. 1 ein Ausführungsbeispiel eines elektronischen Vorschaltgerätes,
Fig. 2 Steuersignale der Schalter S1 und S3 gemäß Fig. 1,
Fig. 3 eine Variante des in Fig. 1 vorgesehenen Heiztransformators,
Fig. 4 ein Beispiel eines einstellbaren Heizstromes in Abhängigkeit vom Dimmgrad,
Fig. 5 eine Darstellung des effektiven Heizstroms in Abhängigkeit von der Pulsanzahl und
Fig. 6 eine Darstellung der effektiven Heizspannung bzw. Heizleistung in Abhängigkeit von der Pulsanzahl.

In Figur 1 sind die wesentlichen Teile eines Ausführungsbeispiels eines Vorschaltgerätes für eine Gasentladungslampe dargestellt. Dieses weist zunächst einen Wechselrichter auf, der aus den steuerbaren Schaltern S1 und S2 besteht, die mittels einer Wechselrichtersteuerschaltung 1 im Gegentakt angesteuert werden. Somit sind im Wechsel jeweils ein Schalter ein und der andere ausgeschaltet. Die beiden Wechselrichterschalter S1 und S2 sind in Serienschaltung zwischen einer positiven Versorgungsspannung und Masse geschaltet. Am gemeinsamen Knotenpunkt der beiden Wechselrichterschalter S1, S2 ist der Lastkreis angeschlossen. Dieser besteht aus einem Serienresonanzkreis, der sich aus einer Resonanzkreis-Spule L1 und einem Resonanzkreis-Kondensator C3 zusammensetzt. Der Resonanzkreis-Kondensator C3 ist mit seinem einen Anschluß mit Masse verbunden. An dem Verbindungsknoten zwischen dem Resonanzkreis-Kondensator C3 und der Resonanzkreis-Spule L1 ist der eine Anschluß eines Koppelkondensators C2 angeschlossen. Der andere Anschluß des Koppelkondensators C2 ist mit einer von zwei Kathoden, einer Gasentladungslampe LA verbunden. Die beiden Kathoden der Gasentladungslampe LA weisen jeweils zwei Anschlüsse auf, zwischen denen jeweils eine Heizwendel für das Beheizen der jeweiligen Kathode vorgesehen ist. Die nicht am Koppelkondensator C2 angeschlossene Elektrode der Gasentladungslampe LA ist mit einem Anschluß K3 mit Masse verbunden.

Weiterhin ist ein Heiztransformator T vorgesehen, der zwei primärseitige Wicklungen T1 und T3 sowie zwei sekundärseitige Wicklungen T2 und T4 aufweist. Die eine primärseitige Wicklung T1 ist mit ihrem einem Anschluß an dem Verbindungsknoten der beiden Wechselrichterschalter S1 und S2 angeschlossen und mit ihrem zweiten Anschluß mit der zweiten primärseitigen Wicklung T3 verbunden. Diese ist wiederum mit einem Anschluß eines weiteren steuerbaren Schalters S3 verbunden. Der zweite Anschluß des weiteren steuerbaren Schalters S3 ist wiederum mit einem Widerstand R1 verbunden, der andererseits an Masse angeschlossen ist. Somit ergibt sich eine Serienschaltung aus den beiden primärseitigen Wicklungen des Heiztransformators, dem weiteren steuerbaren Schalter S3 und dem Widerstand R1, die parallel zum Wechselrichterschalter S2 geschaltet sind.

Der weitere steuerbare Schalter S3 wird wiederum von einer ihm zugeordneten Schaltsteuerung 2 betrieben.

Die beiden sekundärseitigen Wicklungen T2 und T4 des Heiztransformators T sind über Serienschaltungen mit jeweiligen Dioden D3 und D4 jeweils mit einer der beiden Elektroden der Gasentladungslampe LA verbunden. Somit ist die Wicklung T2 über die Diode D3 mit den Heizwendelanschlüsssen K3 und K4 der einen Elektrode und die Wicklung T4 über die Diode D4 mit den Heizwendelanschlüssen K1 und K2 der zweiten Elektrode verbunden.

Schließlich ist an dem Verbindungsknoten zwischen dem weiteren Schalter S3 und der Sekundärwicklung T3 eine Diode D1 mit ihrer Anode angeschlossen, deren Kathode mit der positiven Versorgungsspannung verbunden ist. Schließlich ist parallel zum Wechselrichterschalter S2 eine Diode D2 geschaltet, deren Anodenanschluß mit Masse verbunden ist. Diese Diode kann bei Verwendung von FET-Transistoren entfallen, sofern die verwendeten Transistoren eine Diodenschaltung bereits integriert haben.

Nachfolgend wird ein vorteilhafter Betrieb der zuvor beschriebenen Schaltungsanordnung anhand der Figuren 1 und 2 beschrieben.

In Figur 2 sind in Kurve I Steuersignale für den Wechselrichterschalter S1 dargestellt, die periodisch zwischen Pegeln L und H wechseln. Die Periodenlänge beträgt PO, wobei das Signal über die Dauer tO auf dem Pegel H liegt. Nunmehr sei angenommen, daß der Wechselrichterschalter S1 geschlossen ist, solange er mit dem Pegel H angesteuert wird. Gleichzeitig schaltet der zweite Wechselrichterschalter S2, wie zuvor bereits erläutert, im Wechsel zum Schalter S1.

Der Vollständigkeit halber sei erwähnt, daß sich in dem angeschlossenen Serienresonanzkreis eine Schwingung der Periodendauer der Steuersignale an den Wechselrichterschaltern ausbildet, wobei dann, wenn die Periodendauer PO in der Nähe der Resonanzfrequenz des Serienresonanzkreises liegt, die Gasentladungslampe LA zündet.

Durch ein Erhöhen der Schaltfrequenz des Wechselrichters über die Resonanzfrequenz des Resonanzkreises erfolgt ein Dimmen der Lampe, d.h. umso stärker die Periode PO von der Resonanzfrequenz des Serienresonanzkreises abweicht, desto stärker ist die Lampe gedimmt, d.h. umso dunkler ist sie. Ein derartiger Betrieb allein hätte, wie bereits zuvor erwähnt, zur Folge, daß die Lampe in erhöhtem Maße altern würde.

Daher ist vorgesehen, die Steuerschaltung 2 des weiteren gesteuerten Schalters S3 über eine Kopplung 3 mit der Wechselrichtersteuerschaltung 1 zu koppeln. Dies erfolgt gemäß Figur 3 in der Form, daß der weitere steuerbare Schalter S3 nur eingeschaltet ist, wenn auch der Wechselrichterschalter S1 eingeschaltet. ist. Dies entspricht der Synchronisation der Steuersignale gemäß der Kurve I und der Steuersignale für den Schalter S3 gemäß der Kurven II bis VIII.

Die Kurven I und II sind identisch, so daß die Schalter S1 und S3 im Gleichtakt schalten und dabei gleichzeitig ein- bzw. ausgeschaltet sind. Hieraus ergibt sich, daß dann, wenn der Schalter S1 eingeschaltet ist, gleichzeitig ein primärseitiger Strom durch die Wicklungen T1 und T3 des Heiztransformators T über den geschlossenen weiteren steuerbaren Schalter S3 und den Widerstand R1 vom positiven Versorgungsspannungsanschluß nach Masse fließt. Da es sich gemäß Kurve II in Fig. 3 um einen unterbrochenen Strom, d.h. kein Gleichstrom, handelt, wird gemäß der Gesetzmäßigkeiten der magnetischen Induktion auf die Sekundärseite des Heiztransformators, d.h. in die Wicklungen T2 und T4, mit dem gleichen Takt eine Spannung induziert, die einen Strom zur Folge hat, der wie beschrieben, die daran angeschlossenen Heizwicklungen durchfließt und somit zu einem Beheizen der Elektroden der Gasentladungslampe LA führt. Sobald der weitere steuerbare Schalter S3 geöffnet wird, wird der Stromfluß durch die Wicklungen T1 und T3 unterbrochen, so daß sich aufgrund der bekannten physikalischen Gesetzmäßigkeiten ein abrupter Spannungsanstieg am Verbindungsknoten zwischen dem Schalter S3 und der Wicklung T3 ergibt. Dieser Spannungsanstieg wird durch die Diode D1 auf den Wert der positiven Versorgungsspannung begrenzt. In den Schaltphasen, in denen der Schalter S3 geöffnet ist, ergibt sich somit durch das Entladen der in dem Heiztransformator gespeicherten Energie eine Entmagnetisierung. Auch die Dioden D3 und D4 sind zur Entmagnetisierung des Heiztransformators T notwendig.

Wie bereits zuvor erwähnt, kann durch Veränderung der Taktfrequenz des Wechselrichters letztendlich die Gasentladungslampe LA gedimmt werden. Um die Lebensdauer einer Gasentladungslampe jedoch nicht unnötig zu vermindern, ist es hierbei notwendig, entsprechend dem Dimmgrad, die Heizleistung der Elektrodenheizung anzupassen. Dies kann gemäß der Kurven II bis VII in Fig. 2 dadurch erfolgen, daß nicht bei jedem Einschalten des Wechselrichterschalters S1 der weitere gesteuerte Schalter S3 ebenfalls eingeschaltet ist. Vielmehr können längere Taktperioden P1 bis P5 beispielsweise vorgesehen sein, wobei die Periodendauern P1 bis P5 ein ganzzahliges Vielfaches der Taktperiode des Wechselrichterschalters S1 sind.

Mit anderen Worten, bei ungedimmten bzw. schwachgedimmtem Betrieb der Lampe ist keine, bzw. nur eine geringe Heizleistung notwendig, so daß beispielsweise für den weiteren gesteuerten Schalter S3 eine Schaltperiode P5 gemäß Kurve VII vorgesehen sein könnte. Zusätzlich besteht die Möglichkeit, daß im ungedimmten Betrieb die Wärmeentwicklung der Elektroden so groß ist, daß kein zusätzliches Beheizen der Elektroden notwendig ist. In diesem Fall bleibt der weitere steuerbare Schalter S3 geöffnet, so daß keine Energie für zusätzliche Heizleistung verbraucht wird, wodurch die Anordnung mit dem größt möglichen Wirkungsgrad arbeitet. Es ist somit ein aufbringen von Heizleistung erst dann notwendig, wenn durch das Dimmen die eigene Wärmeerzeugung nicht ausreichend ist.

Einhergehend mit einer stärkeren Dimmung der Gasentladungslampe LA muß zum Vorsehen einer höheren Heizleistung, d.h. eines häufiger wiederkehrenden Heizstroms, die Taktperiode am weiteren Schalter S3 vermindert werden, bis sie beim höchsten Dimmgrad zu einer maximalen Heizleistung gelangt. Diese entspricht der Kurve II, bei der, wie bereits oben erwähnt, die Schalter S3 und S1 im Gleichtakt arbeiten.

Eine weitere alternativ und auch zusätzlich anwendbare Möglichkeit die Heizleistung einzustellen, besteht darin, die Schaltdauer in der der Schalter S3 eingeschaltet ist, zu verändern. Während in den Kurven II bis VII der Schalter S3 genauso lang eingeschaltet ist wie der Schalter S1, und nur die Zeit in der der Schalter S3 ausgeschaltet ist, variiert wird, ist gemäß Kurve VIII der Schalter S3 deutlich kürzer eingeschaltet. Dies verringert gleichzeitig den erzielbaren Heizstrom durch die Heizwendel.

In der Darstellung gemäß Fig. 4 ist mit den Kurven 1 und 3 der maximale und minimale vom Hersteller einer Gasentladungslampe empfohlene Heizstrom in Abhängigkeit vom Dimmgrad dargestellt. Mit der Kurve 2 ist der mit der zuvor beschriebenen Schaltung und Ansteuerweise erzielbare Heizstrom dargestellt. Aus Figur 4 wird somit deutlich, daß ein Heizstrom für die Gasentladungslampe gut einstellbar ist, der knapp oberhalb des minimal notwendigen Heizstromes liegt.

In Figur 5 ist eine Darstellung gezeigt, die den einstellbaren Heizstrom in Abhängigkeit von der Anzahl der gegenüber dem Schalter S1 ausgelassenen Einschaltimpulse, d.h. der entsprechend ganzzahlig verlängerten Periodendauer darstellt. Wenn die Anzahl der ausgelassenen Einschaltimpulse gleich 0 ist - wie in II der Figur 2 - ist ein maximaler Heizstrom erzielbar. Dieser Wert ist nahezu kontinuierlich absenkbar.

Weiterhin ergibt sich gemäß Figur 6 eine maximale Heizspannung, wobei mit dieser Spannung, wie ebenfalls in Figur 6 dargestellt ist, eine maximale Heizleistung erzielbar ist. Entsprechend der kontinuierlichen Veränderbarkeit von Heizstrom und Heizspannung ist folglich, wie dargestellt, ein kontinuierliches Verändern der Heizleistung einstellbar.

Dies zeigt, daß mit einfachen Mitteln im wesentlichen unabhängig vom Betrieb der Gasentladungslampe die Heizleistung einstellbar ist. Dies führt dazu, daß die zuvor erläuterte Schaltung nicht allein zum Anpassen des Dimmgrades sondern für die Anpassung der Heizleistung beim Einsatz unterschiedlicher Lampen an deren Erfordernisse sowohl beim Vorheizen als auch im Dimmbetrieb verwendbar ist.

Gemäß Figur 3 ist eine Schaltungsvariante des Heiztransformators T dargestellt. Hierbei sind primärseitig nicht zwei in Serie geschaltete Wicklungen sondern eine einzige über einen Kern gewickelte Wicklung T1' vorgesehen, die die sekundärseitigen Wicklungen T2 und T4 betreiben.

Bei den zuvor beschriebenen Schaltungsanordnungen handelt es sich zunächst um eine reine Steuerung, bei der die Abhängigkeit zwischen der Schaltfrequenz PO des Wechselrichters und der Schaltfrequenz des weiteren steuerbaren Schalters S3 vorgegeben ist. Gleichwohl ist selbstverständlich auch eine Regelung denkbar. In einem solchen Fall wird der Lampenstrom in an sich bekannter Weise gemessen und den Steuerschaltungen 1 und 2 zugeführt (nicht dargestellt). Zusätzlich kann eine dem Heizstrom proportionale Spannung am Widerstand R1 gemessen werden und der Wert des Heizstromes über einen Heizstromdetektor 4 als Signal den Wechselrichtersteuerschaltungen zugeführt werden. Auf diese Weise ist der Heizstrom direkt in Abhängigkeit des Lampenstroms mittels Regelung einstellbar.

Diese Anordnung hat weiterhin den Vorteil, daß zusätzlich erfaßbar wird, wenn ein Wendelbruch vorliegt, also die Lampe defekt ist und wenn die Lampe aus der Anordnung entfernt wurde. Durch dieses Erfassen über den Heizstromdetektor 4 und das Weiterleiten der Infromation an die Wechselrichtersteuerschaltung 1 kann dem sogleich die Lampenspannung mittels Verändern der Wechselrichterfrequenz vermindert werden. Gleichfalls wird ein Wiedereinsetzen der Lampe LA erfaßt, so daß der Wechselrichter so betreibbar ist, daß die Lampe LA nach dem Einsetzen automatisch zündet.

## Patentansprüche

1. Vorschaltgerät für mindestens eine Gasentladungslampe,
mit einem Wechselrichter, der zwei in Serie liegende, an eine Gleichspannungsquelle angeschlossene und im Gegentakt geschaltete Schalter (S1, S2) aufweist,
mit einem an den Wechselrichter angeschlossenen Lastkreis, der einen Serienresonanzkreis (L1, C1) und die Gasentladungslampe (LA) enthält,
mit einem ebenfalls an den Wechselrichter angeschlossenen Heizkreis (T, S3, R1) zur Stromversorgung von Lampenwendeln der Gasentadungslampe (LA), wobei der Heizkreis parallel zu einem der beiden Schalter des Wechselrichters geschaltet ist und einen weiteren steuerbaren Schalter (S3) zur Steuerung des Heizstroms enthält,
**dadurch gekennzeichnet,**
daß der Heizkreis einen Heiztransformator (T) aufweist, der primärseitig zu dem einen Schalter (S1, S2) des Wechselrichters parallel geschaltet und sekundärseitig mit den Lampenwendeln der Gasentladungslampe (LA) verbunden ist.

2. Vorschaltgerät nach Anspruch 1,
**dadurch gekennzeichnet,**
daß der weitere steuerbare Schalter (S3) so geschaltet ist, daß die Lampe (LA) nur dann mit Heizstrom versorgt wird, wenn der Wechselrichter-Schalter (S2), zu dem der Lastkreis parallel geschaltet liegt, geöffnet ist.

3. Vorschaltgerät nach Anspruch 1 oder 2, wobei der Lastkreis parallel zu einem Schalter des Wechselrichters liegt,
**dadurch gekennzeichnet,**
daß der Heizkreis (T, S3, R1) parallel zu dem Schalter des Wechselrichters geschaltet ist, zu dem auch der Lastkreis (L1, C1, LA) parallel liegt.

4. Vorschaltgerät nach Anspruch 1 oder 2,
**dadurch gekennzeichnet,**
daß der Heizkreis (T, S3, R1) parallel zu dem Schalter (S1) geschaltet ist, der mit dem Schalter (S2) des Wechselrichters, zu dem der Lastkreis (L1, C1, LA) parallel liegt, in Serie geschaltet ist.

5. Vorschaltgerät nach einem der Ansprüche 1 bis 4,
**dadurch gekennzeichnet,**
daß die Schaltperiode des weiteren steuerbaren Schalters (S3) um ein ganzzahlig Vielfaches der Taktperiode des Wechselrichters veränderbar ist.

6. Vorschaltgerät nach einem Ansprüche 1 bis 5,
**dadurch gekennzeichnet,**
daß der Zeitabschnitt in dem der weitere steuerbare Schalter (S3) die Heizvorrichtung mit Heizstrom versorgt, kürzer ist, als der Zeitabschnitt in dem der Wechselrichterschalter (S2), zu dem der Lastkreis parallel liegt, geöffnet ist.

7. Vorschaltgerät nach Anspruch 6,
**dadurch gekennzeichnet,**
daß der Zeitabschnitt, in dem der weitere steuerbare Schalter (S3) den Heizkreis mit Strom versorgt, einstellbar ist.

8. Vorschaltgerät nach Anspruch 7,
**dadurch gekennzeichnet,**
daß die Einstellung des Zeitraumes und/oder der Schaltperiode in Abhängigkeit des Stromes im Lastkreis (L1, C1, LA) erfolgt.

9. Vorschaltgerät nach einem der Ansprüche 1 bis 8,
**dadurch gekennzeichnet,**
daß der Heiztransformator (T) für jede Lampenwendel eine eigene sekundärseitige Wicklung (T2,T4) aufweist und primärseitig eine gemeinsame Wicklung (T1') oder den sekundärseitigen Wicklungen (T2,T4) entsprechende Wicklungen (T1,T3) aufweist, die in Serienschaltung miteinander verbunden sind.

10. Vorschaltgerät nach einem der Ansprüche 1 bis 9,
**dadurch gekennzeichnet,**
daß der weitere steuerbare Schalter (S3) mit der Primärseite des Heiztransformators (T) in Serienschaltung verbunden ist.

11. Vorschaltgerät nach einem der Ansprüche 1 bis 10,
**dadurch gekennzeichnet,**
daß in Serie mit dem weiteren steuerbaren Schalter (S3) eine Impedanz, vorzugsweise ein ohmscher Widerstand liegt, wobei der Spannungsabfall über dieser Impedanz als Detektionssignal für einen fließenden Heizstrom und damit für einen Heizwendelbruch bzw. das Fehlen bzw. einem Gasdefekt der Lampe (LA) verwendet ist.

12. Vorschaltgerät nach Anspruch 11,
**dadurch gekennzeichnet,**
daß der Spannungsabfall über diese Impedanz als Detektionssignal für das Wiedereinsetzen einer Lampe verwendet ist.

13. Vorschaltgerät nach einem der Ansprüche 1 bis 12,
**dadurch gekennzeichnet,**
daß eine Schaltungsanordnung zum Entmagnetisieren des Heiztransformators (T) vorgesehen ist, die den Heiztransformator (T) entmagnetisiert, wenn dieser keinen Heizstrom den Lampenwendeln zuführt.

14. Verfahren zum Betreiben eines Vorschaltgerätes nach einem der vorhergehenden Ansprüche,
**dadurch gekennzeichnet,**
daß mit dem weiteren steuerbaren Schalter nach Zünden der Lampe die Heizung bis auf weiteres abgeschaltet wird.

15. Verfahren zum Betreiben einer Gasentladungslampe mit einem Vorschaltgerät nach einem der Ansprüche 1 bis 13,
bei dem beim Vorheizen der Lampenelektroden, die Schalter (S1, S2) des Wechselrichters mit maximaler Taktfrequenz betrieben werden und
bei dem zum Zünden der Gasentladungslampe (LA) die Taktfrequenz bis in die Nähe der Resonanzfrequenz des Serienresonanzkreises (L1, C3) abgesenkt wird,
**dadurch gekennzeichnet,**
daß beim Vorheizen der weitere steuerbare Schalter (S3) mit einer Taktfrequenz betrieben wird, die das Heizen mit maximal zulässiger Heizleistung ermöglicht.

16. Verfahren nach Anspruch 15,
**dadurch gekennzeichnet,**
daß nach dem Zünden der Gasentladungslampe (LA) die Taktfrequenz des weiteren steuerbaren Schalters (S3) in Abhängigkeit von einem Dimmzustand der Gasentladungslampe (LA) eingestellt wird, so daß die Heizleistung zwischen der für die Gasentladungslampe (LA) maximal zulässigen und der minimal notwendigen Heizleistung liegt.

## Claims

1. Ballast for at least one gas discharge lamp
- having an inverter which has two switches (S1, S2) in series, connected to a d.c. voltage source and switched with complementary timings,
- having a load circuit connected to the inverter, which load circuit includes a series resonant circuit (L1, C1) and the lamp (LA), and
- having a heating circuit (T, S3, R1) for the current supply of the lamp coils of the gas discharge lamp (LA), likewise connected to the inverter, which heating circuit is connected in parallel to one of the two switches of the inverter and includes a further controllable switch (S3) for control of the heating current,
characterized in that,
the heating circuit has a heating transformer (T) which on the primary side is connected in parallel to the one switch (S1, S2) of the inverter and on the secondary side is connected with the lamp coils of the gas discharge lamp (LA).

2. Ballast according to claim 1,
characterized in that,
the further controllable switch (S3) is so connected that the lamp (LA) is supplied with heating current only when the inverter switch (S2), with which the load circuit is connected in parallel, is open.

3. Ballast according to claim 1 or 2, the load circuit being in parallel to a switch of the inverter,
characterized in that,
the heating circuit (T, S3, R1) is connected in parallel to that switch of the inverter with which the load circuit (L1, C1, LA) is also in parallel.

4. Ballast according to claim 1 or 2,
characterized in that,
the heating circuit (T, S3, R1) is connected in parallel to that switch (S1) which is connected in series with the switch (S2) of the inverter with which the load circuit (L1, C1, LA) is in parallel.

5. Ballast according to any of claims 1 to 4,
characterized in that,
the switching period of the further controllable switch (S3) is variable by a whole number multiple of the timing period of the inverter.

6. Ballast according to any of claims 1 to 5,
characterized in that,
the length of time over which the further controllable switch (S3) supplies the heating device with heating current is shorter than the length of time for which the inverter switch (S2) with which the load circuit lies in parallel is open.

7. Ballast according to claim 6,
characterized in that,
the length of time for which the further controllable switch (S3) supplies the heating circuit with current is settable.

8. Ballast according to claim 7,
characterized in that,
the setting of the time range and/or the switching periods is effected in dependence upon the current in the load circuit (L1, C1, LA).

9. Ballast according to any of claims 1 to 8,
characterized in that,
the heating transformer (T) has an individual secondary-side winding (T2, T4) for each lamp coil and has on the primary side a common winding (T1') or windings (T1, T3) which are connected with one another in series and correspond to the secondary-side windings (T2, T4).

10. Ballast according to any of claims 1 to 9,
characterized in that,
the further controllable switch (S3) is connected in series with the primary side of the heating transformer (T).

11. Ballast according to any of claims 1 to 10,
characterized in that,
an impedance, preferably an ohmic resistance, lies in series with the further controllable switch (S3), whereby the voltage drop across this impedance is employed as detection signal for a heating current flowing and thus for a heating coil breakage or the absence of or a gas defect of the lamp (LA).

12. Ballast according to claim 11,
characterized in that,
the voltage drop across this impedance is employed as detection signal for the re-emplacement of a lamp.

13. Ballast according to any of claims 1 to 12,
characterized in that,
there is provided a circuitry arrangement for the demagnetisation of the heating transformer (T), which demagnetises the heating transformer (T) when this supplies no heating current to the lamp coil.

14. Method of operating a ballast according to any preceding claim,
characterized in that,
with the further controllable switch, after ignition of the lamp, the heating is turned off until a requirement therefor arises.

15. Method of operating a gas discharge lamp having a ballast according to any of claims 1 to 13,
in which upon preheating of the lamp electrodes, the switches (S1, S2) of the inverter are operated with maximum timing frequency and
with which for igniting the gas discharge lamp (LA) the timing frequency is reduced down to the vicinity of the resonance frequency of the series resonant circuit (L1, C3)
characterized in that,
upon preheating the further controllable switch (S3) is operated with a timing frequency which makes possible heating with maximum permitted heating power.

16. Method according to claim 15,
characterized in that,
after ignition of the gas discharge lamp (LA) the timing frequency of the further controllable switch (S3) is set in dependence upon a dimming condition of the gas discharge lamp (LA), so that the heating power lies between the maximum heating power permitted for the gas discharge lamp (LA) and the minimum necessary heating power.

## Revendications

1. Ballast pour au moins une lampe à décharge, avec un onduleur qui comprend deux commutateurs (S1, S2) montés en série, reliés à une source de tension continue et branchés en opposition, avec un circuit de charge relié à l'onduleur, qui contient un circuit résonant série (L1, C1) et la lampe à décharge (LA), avec un circuit de chauffage (T, S3, R1) également relié à l'onduleur pour alimenter en courant des filaments de lampe de la lampe à décharge (LA), le circuit de chauffage étant branché en parallèle avec l'un des deux commutateurs de l'onduleur et contenant un commutateur commandable (S3) supplémentaire pour commander le courant de chauffage, caractérisé par le fait que le circuit de chauffage comporte un transformateur de chauffage (T) qui, côté primaire, est branché en parallèle avec l'un des commutateurs (S1, S2) de l'onduleur et, côté secondaire, est relié aux filaments de lampe de la lampe à décharge (LA).

2. Ballast selon la revendication 1, caractérisé par le fait que le commutateur commandable (S3) supplémentaire est branché de telle sorte que la lampe (LA) soit alimentée en courant de chauffage seulement lorsque le commutateur d'onduleur (S2), avec lequel le circuit de charge est branché en parallèle, est ouvert.

3. Ballast selon la revendication 1 ou 2, le circuit de charge étant connecté en parallèle avec un des commutateurs de l'onduleur, caractérisé par le fait que le circuit de chauffage (T, S3, R1) est connecté en parallèle avec le commutateur d'onduleur, avec lequel le circuit de charge (L1, C1, LA) est également connecté en parallèle.

4. Ballast selon la revendication 1 ou 2, caractérisé par le fait que le circuit de chauffage (T, S3, R1) est connecté en parallèle avec le commutateur (S1) qui est branché en série avec le commutateur (S2) de l'onduleur, avec lequel le circuit de charge (L1, C1, LA) est branché en parallèle.

5. Ballast selon une des revendications 1 à 4, caractérisé par le fait que la période de commutation du commutateur commandable (S3) supplémentaire peut être modifiée d'un multiple entier de la période de cycle de l'onduleur.

6. Ballast selon une des revendications 1 à 5, caractérisé par le fait que l'intervalle de temps pendant lequel le commutateur commandable (S3) supplémentaire alimente le dispositif de chauffage en courant de chauffage est plus court que l'intervalle de temps pendant lequel le commutateur d'onduleur (S2), avec lequel le circuit de charge est connecté en parallèle, est ouvert.

7. Ballast selon la revendication 6, caractérisé par le fait que l'intervalle de temps pendant lequel le commutateur commandable (S3) supplémentaire alimente le circuit de chauffage en courant de chauffage est réglable.

8. Ballast selon la revendication 7, caractérisé par le fait que le réglage de l'intervalle de temps et/ou de la période de commutation a lieu en fonction du courant dans le circuit de charge (L1, C1, LA).

9. Ballast selon une des revendications 1 à 8, caractérisé par le fait que le transformateur de chauffage (T) comporte un enroulement secondaire (T2, T4) propre pour chaque filament de lampe et présente côté primaire un enroulement (Tl') commun ou des enroulements (T1, T3) correspondant aux enroulements secondaires (T2, T4), qui sont reliés les uns aux autres en un montage série.

10. Ballast selon une des revendications 1 à 9, caractérisé par le fait que le commutateur commandable (S3) supplémentaire est relié en série au côté primaire du transformateur de chauffage (T).

11. Ballast selon une des revendications 1 à 10, caractérisé par le fait qu'une impédance, de préférence une résistance ohmique, est connectée en série avec le commutateur commandable (S3) supplémentaire, la chute de tension dans cette impédance étant utilisée comme signal de détection pour la circulation d'un courant de chauffage et ainsi pour une rupture de filament, ou l'absence de lampe ou une défectuosité de la lampe (LA).

12. Ballast selon la revendication 11, caractérisé par le fait que la chute de tension dans cette impédance est utilisée comme signal de détection pour le remplacement d'une lampe.

13. Ballast selon une des revendications 1 à 12, caractérisé par le fait qu'il est prévu un agencement de circuit pour démagnétiser le transformateur de chauffage (T), qui démagnétise ledit transformateur de chauffage (T) lorsque celui n'envoie aucun courant de chauffage dans les filaments de lampe.

14. Procédé d'exploitation d'un ballast selon une des revendications précédentes, caractérisé par le fait qu'après l'allumage de la lampe, on coupe jusqu'à nouvel ordre le chauffage à l'aide du commutateur commandable supplémentaire.

15. Procédé d'exploitation d'une lampe à décharge pourvue d'un ballast selon une des revendications 1 à 13, selon lequel, pour le préchauffage des électrodes de lampe, on fait fonctionner les commutateurs (S1, S2) à la fréquence de cycle maximale et selon lequel pour allumer la lampe à décharge (LA) on abaisse la fréquence de cycle jusqu'au voisinage de la fréquence de résonance du circuit résonant série (L1, C3), caractérisé par le fait que pendant le préchauffage on fait fonctionner le commutateur commandable (S3) supplémentaire avec une fréquence de cycle permettant le chauffage à la puissance de chauffage maximale admissible.

16. Procédé selon la revendication 15, caractérisé par le fait qu'après allumage de la lampe à décharge (LA), on règle la fréquence de cycle du commutateur commandable (S3) supplémentaire en fonction d'un état réglé d'éclairage de la lampe à décharge (LA), de telle sorte que la puissance de chauffage se situe entre la puissance de chauffage maximale admissible pour la lampe à décharge (LA) et la puissance minimale nécessaire.
